# FASCICULE DE BREVET EUROPEEN

(11) **EP 2 208 366 B1**
(45) Date de publication et mention de la délivrance du brevet: **26.08.2015**
(21) Numéro de dépôt: 08842002.1
(22) Date de dépôt: 09.10.2008
(51) Int. Cl.: H04R 1/10, H04R 5/033

(54) **CASQUE ACOUSTIQUE**
HÖRSPRECHGARNITUR
AUDIO HEADSET

(30) Priorité: 09.10.2007 FR 0758170
(43) Date de publication de la demande: 21.07.2010
(73) Titulaire: ELNO, 95100 Argenteuil (FR); SAGEM DEFENSE SECURITE, 92100 Boulogne Billancourt (FR)
(72) Inventeur: ROBUCHON, Patrick, F-95100 Argenteuil (FR); CAVELIER, Jean-François, F-75017 Paris (FR); MITTE, Monique, F-95370 Montigny - Les - Cormeilles (FR)
(74) Mandataire: Blot, Philippe Robert Emile
(86) Numéro de dépôt international: PCT/FR2008/051833
(87) Numéro de publication internationale: WO 2009/053623

(56) Documents cités:
- EP-A- 1 130 880
- WO-A-2007/069784
- US-A- 5 404 577
- US-B1- 6 456 721

## Description

La présente invention concerne un casque acoustique comprenant :
- deux modules acoustiques latéraux, comportant un transducteur d'excitation mécanique osseux, apte à transmettre le signal sonore au nerf auditif par conduction osseuse,
- au moins un arceau de liaison des modules acoustiques,
chaque module acoustique comportant :
- une platine d'appui latéral sur les flancs du crâne,
- une articulation entre la platine d'appui et le transducteur.

L'invention concerne également un équipement de tête pour fantassin comprenant un casque lourd et un tel casque acoustique.

US 6,456,721 B1 décrit un casque acoustique du type précité.

Afin de transmettre au mieux le signal sonore par conduction osseuse, le transducteur doit avoir la plus grande partie de sa surface interne en contact avec un flanc latéral correspondant du crâne de l'utilisateur, notamment avec l'os temporal du crâne.

Lorsque l'utilisateur place le casque sur sa tête, il commence par positionner l'arceau de liaison des modules acoustiques, puis il ajuste la position de chaque module.

Toutefois, compte tenu de la forme du crâne humain et de la fixation immobile du transducteur dans le module, seulement une petite partie de la surface interne du transducteur est souvent en contact avec l'os temporal, entraînant une dégradation de la partie auditive du casque.

Une forme ergonomique du module acoustique ne permet pas de résoudre ce problème, car chaque crâne humain a une forme particulière.

Le but de l'invention est donc de permettre d'avoir une surface importante de contact entre les transducteurs et les os temporaux du crâne, afin d'obtenir une bonne qualité auditive et un port confortable du casque.

L'invention a donc pour objet un casque acoustique selon la revendication 1.

Suivant d'autres modes de réalisation, le casque acoustique est selon les revendications dépendantes 2 à 8 attenantes.

L'invention a également pour objet un équipement de tête pour fantassin comprenant un casque lourd et un tel casque acoustique.

L'invention et ses avantages seront mieux compris à la lecture de la description qui va suivre, donnée uniquement à titre d'exemple et faite en référence aux dessins annexés, sur lesquels :
- la figure 1 est une vue d'ensemble en perspective du casque acoustique selon l'invention,
- la figure 2 est une vue éclatée, en perspective, du casque acoustique selon l'invention,
- la figure 3 est une vue éclatée, en perspective, d'un module acoustique pour l'oreille droite selon l'invention, et
- la figure 4 est une vue en perspective d'un ressort de rappel selon l'invention.

Un casque acoustique 2, sur la figure 1 comprend deux modules acoustiques 4, 6 latéraux, un arceau supérieur 8 et un arceau arrière 10 de liaison des modules acoustiques 4, 6. Le casque 2 comprend en outre un microphone 12 relié au module acoustique 4 et un fil 14 de casque.

Chaque module acoustique 4, 6 comprend une platine 16, 18 d'appui latéral sur les flancs du crâne et un transducteur 20, 22 d'excitation mécanique osseux. Une articulation 24, 26 est prévue entre la platine d'appui 16, 18 et le transducteur 20, 22. Un ressort 28, visible sur les figures 3 et 4, équipe chaque articulation et est propre à assurer un rappel en rotation autour de l'axe d'articulation 24, 26, du transducteur 20, 22 par rapport à la platine 16, 18 vers une position de repos.

Chaque platine 16, 18, des figures 1 et 2, comprend une plaque d'appui 30, 31 propre à prendre appui sur le crâne au-dessus d'une oreille. Un dégagement de passage de l'oreille est ménagé en partie basse de chaque plaque 30, 31. Chaque platine 16, 18 comporte en partie arrière de la plaque 30, 31, un boîtier 32, 33 comprenant une première demi-coque 34, 36, et une deuxième demi-coque 38, 40, fixée à la première demi-coque 34, 36, via des moyens de fixations 42, tels que des vis 42 à tête fraisée.

La première demi-coque 34, 36 et la deuxième demi-coque 38, 40 délimitent entre elles une structure en caisson en forme de trapèze de section transversale fermée, apte à recevoir notamment le fil 14 de casque.

La plaque d'appui 30, 31 comporte une lumière oblongue 44, 46, qui reçoit une extrémité de l'arceau supérieur 8. L'arceau arrière 10 comporte un conduit de guidage 48, 49, ménagé dans la plaque d'appui 30, 31 et de forme allongée suivant la direction principale de la plaque d'appui 30, 31.

La lumière oblongue 44, 46 est notamment près d'un bord supérieur de la plaque d'appui 30, 31, la matière restant entre la lumière 44, 46 et le bord supérieur formant une tige 50, 51.

Chaque conduit de guidage 48, 49 comprend en son creux, à une extrémité et sur une partie de sa longueur, une crémaillère 54, 56 comportant des reliefs espacés de sorte que la coupe longitudinale de la crémaillère 54, 56 est en forme de dents de scie, et à l'autre extrémité un trou 58, 60 de passage d'une tige 62 de l'arceau arrière 10.

Le plaque d'appui principal 30, 31 et les demi-coques 34, 36, 38, 40 des boîtiers 32, 33 sont par exemple en matière plastique et moulés par injection.

Chaque transducteur 20, 22 d'excitation mécanique osseux est apte à transformer un signal électrique en onde vibratoire représentative du signal sonore et transmettre le signal sonore au nerf auditif par conduction osseuse. Le transducteur 20, 22 comprend un élément, non représenté, apte à émettre des ondes vibratoires à partir des signaux électriques reçus et deux demi-coques 64, 66, 68, 70 protégeant l'élément émissif non représenté.

Les demi-coques 64 et 66, 68 et 70 sont par exemple reliées via des moyens de fixation 71, tels des vis 71 à tête fraisée. Les demi-coques 64, 66, 68, 70 sont par exemple en matière plastique et moulées par injection.

Les demi-coques 64 et 68, situées sur les côtés extérieurs du casque 2, comportent chacune une patte 72, 74 venue de matière, de liaison avec la platine 16, 18. Les pattes 72, 74 possèdent une section transversale en « U » ouverte vers l'intérieur du casque et comprennent une âme 76 et au moins deux ailes 78, s'étendant vers l'intérieur du casque à partir de l'âme 76 et perpendiculairement à celle-ci. Chaque patte 72, 74 possède par exemple trois ailes 78.

L'articulation 24, 26, sur les figures 2 et 3, comprend un arbre 80 d'articulation reliant le transducteur 20, 22 à la platine d'appui 16, 18. La platine 16, 18 possède une chape 82, 83 dans laquelle est reçue la patte 72, 74, des trous 84 de passage de l'arbre 80 d'articulation étant prévus dans la chape 82, 83. Les ailes 78 de la patte 72, 74 du transducteur 20, 22 possèdent des trous 86 de passage de l'arbre 80.

Le transducteur 20, 22 est apte à se déplacer en rotation par rapport à la platine 16, 18 entre deux positions extrêmes. La première position du transducteur 20, 22, également appelée position de repos, correspond à une position perpendiculaire à la platine 16, 18 vers l'intérieur du casque 2. La deuxième position du transducteur 20, 22 correspond à une position sensiblement dans le prolongement de la platine 16, 18.

L'angle maximal de rotation de l'articulation 24, 26 autour de son axe est au minimum égal à 60° et en particulier égal à 90°.

Le transducteur 20, 22 est apte à tourner autour de l'arbre 80 d'articulation. Les trous 86 de passage sont de diamètre supérieur au diamètre de l'arbre 80, de sorte que le transducteur 20, 22 possède au moins un degré de liberté supplémentaire en rotation autour d'un axe décalé angulairement, par exemple de 5 degrés, de l'axe d'articulation 24, 26.

Le ressort de rappel 28 de la figure 4 comporte un enroulement 88 central hélicoïdal et des extrémités 90, 92 s'étendant suivant deux directions, qui sont perpendiculaires entre elles lorsque le ressort est en position de repos.

Les extrémités 90 du ressort 28 sont fixées au transducteur 20, 22 et les extrémités 92 fixées à la platine d'appui 16, 18, l'arbre 80 d'articulation passant à l'intérieur de l'enroulement 88, de sorte que le rappel exercé par le ressort 28, lorsque le ressort 28 n'est pas en position de repos, est dirigé d'un module 4, 6 vers l'autre module 4, 6.

Le ressort 28 est par exemple réalisé par déformation d'une tige métallique.

L'arceau supérieur 8, également appelé arceau 8 de tête, est de longueur réglable et apte à être positionné sur le dessus de la tête.

L'arceau supérieur 8 est de faible épaisseur et réalisé avec une matière souple. L'épaisseur de l'arceau supérieur 8 est par exemple inférieure à 2 mm.

L'arceau supérieur 8 est par exemple une sangle 8, dont les extrémités 93, 94 sont repliées et fixées au corps de la sangle 8 via des moyens de fixation 95, tels que des bandes complémentaires 95 de liaison à crochets et à boucles.

L'extrémité 93 s'engage du côté intérieur du module acoustique 4 dans la lumière oblongue 44 et ressort du côté extérieur du module 4, pour être fixée au corps de la sangle 8 via les moyens 95, de sorte que la sangle 8 forme une boucle de retenue autour de la tige 50, reliant ainsi l'arceau supérieur 8 au module 4.

L'autre extrémité 94 de la sangle 8 passe à travers le trou 46 du module acoustique 6 pour être fixée au corps de la sangle 8 via les moyens 95 et former une boucle de retenue autour de la tige 51, reliant ainsi l'arceau supérieur 8 au module 6.

L'arceau arrière 10, réalisé avec une matière rigide, est un arceau de maintien mécanique des deux modules 4, 6.

L'arceau arrière 10 comprend, par exemple, un corps principal 96, de forme allongée et recourbée, dont les extrémités sont constituées par les tiges 62. Une mousse 98 de confort enrobe le corps principal 96. L'arceau arrière 10 comporte les conduits de guidage 48, 49 et des capots 100 de protection de la tige 62 et des extrémités 104 de la tige 62, lesdits capots recouvrant les conduits 48, 49.

Le corps principal 96 et la tige 62 sont, par exemple, des lames métalliques de largeur inférieure à 1 cm et d'épaisseur inférieure à 2 mm.

L'arceau arrière 10 est de longueur réglable de par le coulissement de la tige 62 dans les conduits de guidage 48, 49. L'arceau arrière 10, également appelé arceau 10 de nuque, est apte à être positionné sous l'os du rocher derrière la tête, près de la nuque.

Chaque extrémité 104 de la tige 62 est recourbée suivant une forme en « V » et s'engage dans les trous 58, 60, puis coulisse dans les conduits de guidage 48, 49, avant de s'enclencher dans les reliefs de la crémaillère 54, 56. Le maintien latéral de la tige 62 est assuré par les rebords des trous 58, 60 et le maintien longitudinal de la tige 62 est assuré par l'enclenchement des extrémités 104 en forme de « V » dans les reliefs de la crémaillère 54, 56.

Le microphone électroacoustique 12 comprend un capteur analogique 106 des ondes sonores acoustiques, relié à une tige 108 creuse et déformable, recevant les câbles électriques en son centre et apte à être courbé suivant différentes directions, et un coude 110 creux de fixation de la tige 108 au module acoustique 4.

Ainsi, un utilisateur du casque 2 commence par régler approximativement la longueur de l'arceau 8 de tête, à l'aide des moyens de fixation 94, puis la longueur de l'arceau de nuque 10, en faisant coulisser la tige 62 dans les conduits de guidage 48, 49 dans un sens ou dans l'autre.

L'utilisateur écarte ensuite le transducteur 20, 22 par rapport à la platine 16, 18 de la position de repos, par rotation autour de l'articulation 24, 26 et le capteur 106 du microphone 12, si la tige 108 était repliée vers l'intérieur du casque 2.

L'utilisateur positionne alors le casque 2 sur sa tête, en plaçant la sangle 8 sur le dessus de son crâne, l'arceau arrière 10 derrière sa tête près de sa nuque et les platines 16, 18 d'appui latéral sur les flancs de son crâne, la platine 16 au-dessus de l'oreille droite et la platine 18 au-dessus de l'oreille gauche. Le dégagement ménagé dans la partie basse des plaques d'appui 30, 31 assure une bonne ergonomie de la platine 16, 18 par rapport à la partie supérieure du pavillon de l'oreille.

Après avoir positionné le casque 2 sur sa tête, l'utilisateur ajuste l'arceau supérieur 8 sur sa tête puis l'arceau arrière 10 sur sa nuque, en réglant la longueur de l'arceau 8, à l'aide des moyens de fixation 95 et la longueur de l'arceau 10 par coulissement de la tige 62 dans les conduits de guidage 48, 49.

La longueur des arceaux 8, 10, étant réglée, les articulations 24, 26, et le ressort 28 permettent de maintenir les transducteurs 20, 22 en contact avec les os temporaux droit et gauche du crâne. L'ajustement de la position des transducteurs 20, 22 d'excitation mécanique osseux sur les tempes s'opère naturellement et automatiquement grâce au degré de liberté supplémentaire en rotation autour de l'axe décalé angulairement de l'axe d'articulation 24, 26.

L'ajustement des transducteurs 20, 22, ainsi réalisé, permet d'obtenir une bonne écoute et un port confortable du casque 2.

L'utilisateur ajuste enfin la position du capteur 106 du microphone 12 par rapport à sa bouche en courbant la tige 108.

Après retrait, le casque 2 peut être rangé facilement car les transducteurs 20, 22 sont ramenés automatiquement sous l'action du ressort vers l'intérieur et dans le plan du casque.

L'arceau supérieur 8 permet, de par sa faible épaisseur et sa matière souple, le port d'un casque lourd sans gêne sur le dessus de la tête. L'arceau arrière 10, étant positionné sous l'os du rocher derrière la tête, permet également le port de tous les casques lourds de combat.

Le maintien mécanique des deux modules 4, 6 est assuré par l'arceau arrière 10, alors que l'arceau supérieur 8 a un rôle de maintien en position sur le dessus de la tête.

Selon un autre mode de réalisation, la platine d'appui 16, 18 est apte à tourner autour de l'arbre 80 d'articulation et les trous 84 de passage sont de diamètre supérieur au diamètre de l'arbre 80.

Selon d'autres modes de réalisation, le casque 2 est apte à être utilisé avec un casque de motard, un casque pour pilote de véhicule automobile, un casque pour véhicule blindé, un casque de pompier, un casque pour agent de sécurité, un casque de chantier, un casque pour pilote d'aéronef.

Selon d'autres modes de réalisation, le casque 2 est un casque pour standardiste.

## Revendications

1. Casque acoustique (2) comprenant :
- deux modules acoustiques (4, 6) latéraux, comportant un transducteur (20, 22) d'excitation mécanique osseux, apte à transmettre le signal sonore au nerf auditif par conduction osseuse,
- au moins un arceau (8, 10) de liaison des modules acoustiques (4, 6),
chaque module acoustique (4, 6) comportant :
- une platine (16, 18) d'appui latéral sur les flancs du crâne,
- une articulation (24, 26) entre la platine d'appui (16, 18) et le transducteur (20, 22),
**caractérisé en ce que** chaque module acoustique (4, 6) comporte en outre un ressort de rappel (28), en rotation autour de l'axe d'articulation (24, 26), du transducteur (20, 22) par rapport à la platine (16, 18) vers une position de repos, et **en ce que** le rappel exercé par chaque ressort (28) d'un module (4, 6) est dirigé dudit module (4, 6) vers l'autre module (4, 6).

2. Casque acoustique (2) selon la revendication 1, **caractérisé en ce que** l'angle maximal de rotation de l'articulation (24, 26) autour de son axe est au minimum égal à 60°.

3. Casque acoustique (2) selon l'une quelconque des revendications précédentes, **caractérisé en ce que** le transducteur (20, 22) possède au moins un degré de liberté supplémentaire en rotation autour d'un axe décalé angulairement de l'axe d'articulation (24, 26).

4. Casque acoustique (2) selon la revendication 3, **caractérisé en ce que** l'articulation (24, 26) comprend un arbre (80) d'articulation (24, 26) reliant le transducteur (20, 22) à la platine (16, 18) et **en ce que** la pièce parmi la platine (16, 18) et le transducteur (20, 22), qui est apte à tourner autour de l'arbre (80) d'articulation (24, 26), comporte des trous (86) de passage de l'arbre (80), les trous (86) étant de diamètre supérieur au diamètre de l'arbre (80).

5. Casque acoustique (2) selon l'une quelconque des revendications précédentes, **caractérisé en ce qu'**il comprend un arceau supérieur (8) de liaison des modules acoustiques (4, 6) propre à prendre appui sur le dessus de la tête et un arceau arrière (10) de liaison des modules acoustiques (4, 6) propre à prendre appui sur l'arrière de la tête.

6. Casque acoustique (2) selon l'une quelconque des revendications précédentes, **caractérisé en ce que** le ou chaque arceau (8, 10) est de longueur réglable.

7. Casque acoustique (2) selon l'une quelconque des revendications précédentes, **caractérisé en ce qu'**il comprend un microphone (12) électro-acoustique relié à un module acoustique (4, 6), notamment au transducteur (20, 22) du module acoustique (4, 6).

8. Casque acoustique (2) selon l'une quelconque des revendications précédentes, **caractérisé en ce qu'**il est, de par ses dimensions, apte à être utilisé avec un casque lourd de fantassin ou avec un masque nucléaire bactériologique chimique.

9. Equipement de tête pour fantassin comprenant un casque lourd et un tel casque acoustique (2) selon l'une quelconque des revendications précédentes.

## Patentansprüche

1. Hörsprechgarnitur (2), umfassend:
- zwei seitliche hörsprechmodule (4, 6), die einen mechanisch über den knochen erregbaren transduktor (20, 22) aufweisen, der imstande ist, das tonsignal über knochenleitung an den hörnerv zu übertragen,
- mindestens einen verbindungsbogen (8, 10) der hörsprechmodule (4, 6),
wobei jedes hörsprechmodul (4, 6) aufweist:
- eine seitliche abstützplatine (16, 18) auf den seiten des schädels,
- ein gelenk (24, 26) zwischen der abstützplatine (16, 18) und dem transduktor (20, 22),
**dadurch gekennzeichnet, dass** jedes hörsprechmodul (4, 6) ferner eine rückstellfeder (28), in rotation um die achse des gelenks (24, 26), des transduktors (20, 22) im verhältnis zur platine (16, 18) in eine ruhestellung aufweist und dass die von jeder feder (28) eines moduls (4, 6) ausgeübte rückstellung eines moduls (4, 6) von dem modul (4, 6) zum anderen modul (4, 6) erfolgt.

2. Hörsprechgarnitur (2) nach Anspruch 1, **dadurch gekennzeichnet, dass** der maximale rotationswinkel des gelenks (24, 26) um seine achse mindestens gleich 60° beträgt.

3. Hörsprechgarnitur (2) nach einem der vorangehenden ansprüche, **dadurch gekennzeichnet, dass** der transduktor (20, 22) mindestens einen zusätzlichen freiheitsgrad in rotation um eine zur achse des gelenks (24, 26) winklig versetzte achse besitzt.

4. Hörsprechgarnitur (2) nach Anspruch 3, **dadurch gekennzeichnet, dass** das gelenk (24, 26) eine Welle (80) des gelenks (24, 26) umfasst, die den transduktor (20, 22) mit der platine (16, 18) verbindet und dass das teil von der platine (16, 18) und dem transduktor (20, 22), das imstande ist, um die Welle (80) des gelenks (24, 26) zu drehen, durchgangslöcher (86) der welle (80) aufweist, wobei der durchmesser der löcher (86) größer als der durchmesser der welle (80) ist.

5. Hörsprechgarnitur (2) nach einem der vorangehenden ansprüche, **dadurch gekennzeichnet, dass** sie einen oberen verbindungsbogen (8) der hörsprechmodule (4, 6) umfasst, der imstande ist, sich auf der oberseite des kopfs abzustützen, und einen hintern verbindungsbogen (10) der hörsprechmodule (4, 6), der imstande ist, sich auf der rückseite des kopfs abzustützen.

6. Hörsprechgarnitur (2) nach einem der vorangehenden ansprüche, **dadurch gekennzeichnet, dass** der oder jeder bogen (8, 10) einstellbarer länge ist.

7. Hörsprechgarnitur (2) nach einem der vorangehenden ansprüche, **dadurch gekennzeichnet, dass** sie ein elektroakustisches mikrofon (12) umfasst, das mit einem hörsprechmodul (4, 6), insbesondere mit dem transduktor (20, 22) des hörsprechmoduls (4, 6), verbunden ist.

8. Hörsprechgarnitur (2) nach einem der vorangehenden ansprüche, **dadurch gekennzeichnet, dass** sie im hinblick auf ihre größe imstande ist, mit einem schweren infanteristenhelm oder mit einer ABC-maske verwendet zu werden.

9. Kopfausrüstung für einen infanteristen, die einen schweren Helm und eine hörsprechgarnitur (2) nach einem der vorangehenden ansprüche umfasst.

## Claims

1. Acoustic headset (2) comprising:
- two lateral acoustic modules (4, 6) comprising a mechanical bone excitation transducer (20, 22) which is capable of transmitting the sound signal to the auditory nerve by bone conduction,
- at least one curved member (8, 10) for connecting the acoustic modules (4, 6),
each acoustic module (4, 6) comprising:
- a plate (16, 18) for lateral abutment against the sides of the skull,
- an articulation (24, 26) between the abutment plate (16, 18) and the transducer (20, 22),
**characterised in that** each acoustic module (4, 6) further comprises a spring (28) for return movement, in terms of rotation about the axis of articulation (24, 26), of the transducer (20, 22) relative to the plate (16, 18) towards a rest position, and **in that** the return movement applied by each spring (28) of a module (4, 6) is directed from the module (4, 6) towards the other module (4, 6).

2. Acoustic headset (2) according to claim 1, **characterised in that** the maximum angle of rotation of the articulation (24, 26) about the axis thereof is a minimum of 60°.

3. Acoustic headset (2) according to any one of the preceding claims, **characterised in that** the transducer (20, 22) has at least one additional degree of freedom in terms of rotation about an axis which is angularly displaced from the axis of articulation (24, 26).

4. Acoustic headset (2) according to claim 3, **characterised in that** the articulation (24, 26) comprises a shaft (80) for articulation (24, 26) which connects the transducer (20, 22) to the plate (16, 18), and **in that** the component among the plate (16, 18) and the transducer (20, 22) which is capable of rotating about the shaft (80) for articulation (24, 26) comprises through-holes (86) for the shaft (80), the holes (86) having a diameter greater than the diameter of the shaft (80).

5. Acoustic headset (2) according to any one of the preceding claims, **characterised in that** it comprises an upper curved member (8) for connecting the acoustic modules (4, 6) which is capable of moving into abutment against the upper portion of the head and a rear curved member (10) for connecting the acoustic modules (4, 6) which is capable of moving into abutment against the rear of the head.

6. Acoustic headset (2) according to any one of the preceding claims, **characterised in that** the or each curved member (8, 10) has an adjustable length.

7. Acoustic headset (2) according to any one of the preceding claims, **characterised in that** it comprises an electroacoustic microphone (12) which is connected to an acoustic module (4, 6), in particular to the transducer (20, 22) of the acoustic module (4, 6).

8. Acoustic headset (2) according to any one of the preceding claims, **characterised in that** it is, owing to its dimensions, capable of being used with a heavy helmet for infantrymen or with a nuclear bacteriological chemical mask.

9. Head equipment for infantrymen comprising a heavy helmet and an acoustic headset (2) according to any one of the preceding claims.
